# EUROPÄISCHE PATENTSCHRIFT

(11) **EP 0 960 357 B1**
(45) Veröffentlichungstag und Bekanntmachung des Hinweises auf die Patenterteilung: **06.11.2002**
(21) Anmeldenummer: 98912227.0
(22) Anmeldetag: 12.02.1998
(51) Int. Cl.: G03G 15/08

(54) **ENTWICKLERSTATION MIT QUERFÖRDERUNG**
DEVELOPING STATION WITH CROSS CONVEYANCE
POSTE DE DEVELOPPEMENT A AMENEE TRANSVERSALE

(30) Priorität: 12.02.1997 DE 19705375
(43) Veröffentlichungstag der Anmeldung: 01.12.1999
(73) Patentinhaber: Océ Printing Systems GmbH, 85586 Poing (DE)
(72) Erfinder: KNOTT, Joseph, D-82327 Tutzing (DE)
(74) Vertreter: Schaumburg, Thoenes & Thurn
(86) Internationale Anmeldenummer: DE9800431
(87) Internationale Veröffentlichungsnummer: WO98036328

(56) Entgegenhaltungen:
- EP-A- 0 374 920
- WO-A-89/08284
- US-A- 4 558 659
- US-A- 5 345 298
- PATENT ABSTRACTS OF JAPAN vol. 010, no. 206 (P-478), 18.Juli 1986 & JP 61 047975 A (FUJI XEROX CO LTD), 8.März 1986,
- PATENT ABSTRACTS OF JAPAN vol. 008, no. 215 (P-305), 2.Oktober 1984 & JP 59 100472 A (FUJI XEROX KK), 9.Juni 1984, in der Anmeldung erwähnt
- PATENT ABSTRACTS OF JAPAN vol. 008, no. 179 (P-295), 17.August 1984 & JP 59 071065 A (FUJI XEROX KK), 21.April 1984,

## Beschreibung

Die vorliegende Erfindung bezieht sich auf eine Entwicklerstation mit einer Querfördereinrichtung und einer Dosierungseinrichtung, die von einem Zwischenbehälter gespeist wird, wobei eine Tonerbox an einem ersten Ende des Zwischenbehälters in den Zwischenbehälter mündet und Toner in dem Zwischenbehälter in einer Förderrichtung quer zur Vorschubrichtung eines mit Toner zu versehenden Trägermaterials über die gesamte Schreibbreite vom ersten Ende zu einem zweiten Ende des Zwischenbehälters über eine Förderstrecke gefördert und mittels der Dosiereinrichtung dosiert auf das Trägermaterial abgegeben wird.

Bei Hochgeschwindigkeitsdruckern, die über 10 Seiten pro Minute drucken, werden meist Entwicklerstationen verwendet, die ein Gemisch aus Toner und Trägerteilchen verarbeiten. Während der Toner auf das zu bedruckende Material zu befördern ist, sollen die Trägerteilchen in der Entwicklerstation verbleiben. Bei diesen Entwicklerstationen ist es notwendig, dem Entwicklergemisch während dem Druckbetrieb frischen Toner zuzuführen. Eine derartige Entwicklerstation mit Tonerdosierung ist beispielsweise in der US 4,935,783 beschrieben.

Bei Entwicklerstationen mit integrierter Tonerquerförderung und Tonerdosierung ist darauf zu achten, daß bei der Tonerquerförderung über die gesamte Schreibbreite des mit Toner zu versorgenden Trägermaterials ein gieichmäßiger Nachschub von Toner ermöglicht wird. Da sich die verschiedenen Tonerarten in ihrem Förderverhalten, insbesondere im Verhältnis von der Tonerquerfördermenge und der Tonerdosiermenge unterscheiden, kann es bei einer Entwicklerstation mit vorgegebener Fördereinrichtung und Dosiereinrichtung zu Schwierigkeiten beim Tonernachschub kommen. Auf der sich über die gesamte Schreibbreite erstreckenden Förderstrecke kann es nämlich zu einer starken Tonerverfestigung auf der Tonerförderstrecke oder andererseits zu einer Tonerverarmung kommen. Sowohl bei einer Tonerpressung als auch bei einer Tonerverarmung sind Druckbildstörungen die Folge. Eine Tonerpressung führt vermehrt zu Tonerverschmutzung durch Tonerklümpchen; eine Tonerverarmung führt zu einer ungleichmäßigen Einfärbung des Trägermaterials.

Aus der JP 59-100472 A ist eine Einrichtung zum Querfördern von Toner bekannt. Aus der JP 4-365073 A ist eine Entwicklerstation bekannt, bei das Verhältnis zwischen der Rotationsgeschwindigkeit einer Entwicklerwalze und der Tonerförderrate in einer Tonertransporteinrichtung veränderbar ist.

Der Erfindung liegt die Aufgabe zu Grunde, bei einer Entwicklerstation mit Querfördereinrichtung während des Tonernachschubs eine Tonerpressung oder eine Tonerverarmung zu vermeiden und ein relativ konstantes Verhältnis von der Tonerquerfördermenge und Tonerdosierung zu erzielen.

Diese Aufgabe wird durch eine Entwicklerstation der eingangs genannten Art gelöst, wobei das Verhältnis zwischen der in Querrichtung pro Zeiteinheit geförderten Menge des Toners und der pro Zeiteinheit dosiert abgegebenen Menge des Toners einstellbar ist. Dadurch wird in dem Zwischenbehälter für die Tonerquerförderung eine Tonerverteilung erzeugt, bei der die Tonermenge vom Anfang der Tonerförderstrecke aus zum Ende der Tonerförderstrecke hin abnimmt und einer Tonerpressung oder Tonerverarmung vorgebeugt wird. Die Einstellung kann durch eine mechanische Wirkverbindung zwischen Elementen zur Querförderung und Elementen zur Dosierung erfolgen oder durch eine entsprechende elektronische Steuerung entsprechender Elemente.

In einem bevorzugten Ausführungsbeispiel der Erfindung ist die Querfördereinrichtung so gestaltet , daß die Querfördergeschwindigkeit des Toners über die sich von der Tonerbox aus in Querrichtung erstreckende Förderstrecke abnimmt. Dies verringert die Gefahr eines Tonerstaus im vorderen Bereich des Zwischenbehälters und die Gefahr einer Tonerverarmung im hinteren Bereich des Zwischenbehälters.

Dabei wird in dem Zwischenbehälter für die Tonerquerförderung eine Tonerverteilung erzeugt, bei der die Tonermenge vom Anfang der Tonerförderstrecke aus zum Ende der Tonerförderstrecke hin abnimmt und einer Tonerpressung oder Tonerverarmung vorgebeugt wird, wobei gleichzeitig die Gefahr eines Tonerstaus im vorderen Bereich des Zwischenbehälters und die Gefahr einer Tonerverarmung im hinteren Bereich des Zwischenbehälters verringert wird.

Vorzugsweise ist die Querfördereinrichtung eine durch einen Mitnehmer angetriebene Tonerförderwendel und die Dosiereinrichtung eine durch ein Pleuel angetriebene Tonerdosierwelle, wobei insbesondere die Querfördereinrichtung und die Dosiereinrichtung miteinander über einen Mitnehmerhebelarm und ein Gelenk gekoppelt sind.

Bei einer weiteren, bevorzugten Ausgestaltung ist die Querfördereinrichtung als eine durch einen Mitnehmer angetriebene Tonerförderwendel ausgebildet, deren Ganghöhe über die sich von der Tonerbox aus in Querrichtung erstreckende Förderstrecke abnimmt. Alternativ kann die Tonerförderwendel so ausgebildet sein, daß ihre Dicke über die sich von der Tonerbox aus in Querrichtung erstreckende Förderstrecke abnimmt. Mit zunehmender Entfernung vom ersten Ende, d.h. dem vorderen Teil des Zwischenbehälters nimmt damit die Förderleistung der Tonerförderwendel zum zweiten Ende, d.h. dem hinteren Teil des Zwischenbehälters hin ab.

Bei einer weiteren bevorzugten Ausgestaltung der Erfindung ist die Querfördereinrichtung eine durch einen Mitnehmer angetriebene Tonerförderwendel, deren Ganghöhe und/oder Dicke über die sich von der Tonerbox aus in Querrichtung erstreckende Förderstrecke abnimmt. Dies ermöglicht noch mehr Gestaltungsfreiheit beim Entwurf der Tonerförderwendel und noch mehr Sicherheit bei dem Quertransport des Toners.

Bei einer speziellen Ausgestaltung ist die Querfördereinrichtung eine durch einen Mitnehmer angetriebene Tonerförderwendel und die Dosiereinrichtung eine durch ein Pleuel angetriebene Tonerdosierwelle, wobei insbesondere die Querfördereinrichtung und die Dosiereinrichtung miteinander über einen Mitnehmerhebelarm und ein Gelenk gekoppelt sind. Dieser mechanische Antrieb der Tonerförderwendel und der Dosiereinrichtung ist unkompliziert und ermöglicht deren einfache mechanische Kopplung.

Zweckmäßigerweise ist das Verhältnis von der in Querrichtung pro Zeiteinheit geförderten Menge des Toners und der pro Zeiteinheit dosiert abgegebenen Menge des Toners durch eine einstellbare Hebelarmlänge des Mitnehmerhebelarms und/oder einen einstellbaren Exzenterhub des Pleuels einstellbar. Dadurch läßt sich das Verhältnis zwischen der Tonerquerfördermenge und der Tonerdosiermenge unabhängig von der Tonerart konstant halten, um über die gesamte Schreibbreite einen gleichmäßigen Tonernachschub zu gewährleisten. Die Hebelarmlänge und/oder der Exzenterhub können dabei je nach Bedarf stufenlos oder abgestuft einstellbar sein.

Weitere Vorteile, Merkmale und Anwendungsmöglichkeiten der vorliegenden Erfindung ergeben sich aus der folgenden Beschreibung bevorzugter Ausführungsbeispiele anhand der Zeichnung, wobei:
- Fig. 1: Bestandteile einer ersten Entwicklerstation mit einer Toner-Förderwendel zeigt, deren Ganghöhe variiert;
- Fig. 2: Bestandteile einer zweiten Entwicklerstation, mit einer Tonerförderwendel, deren Dicke variiert
- Fig. 3 und Fig. 4: Elemente zur mechanischen Kopplung der Querfördereinrichtung mit der Dosiereinrichtung sowie
- Fig.5: Elemente zur elektronischen Kopplung der Querfördereinrichtung mit der Dosiereinrichtung

Fig. 1 zeigt ein erstes Ausführungsbeispiel der vorliegenden Erfindung. Die gezeigte Vorrichtung dient zur Querförderung von Toner 4 über die gesamte Schreibbreite B eines mit Toner 4 zu versorgenden Trägermaterials (nicht gezeigt). Die Tonerbox 2 ist mit dem Zwischenbehälter 6 an einem ersten Ende 5 des Zwischenbehälters 6 verbunden. Der Zwischenbehälter 6 erstreckt sich vom ersten Ende 5 zu einem zweiten Ende 7 im wesentlichen in Querrichtung zur Förderrichtung des Trägermaterials. Er enthält ein Gemisch aus Toner und Trägerteilchen. Eine Tonerförderwendel 10 erstreckt sich im Innern des Zwischenbehälters 6 zwischen seinen beiden Enden 5, 7 und ist um ihre sich zwischen den beiden Enden 5, 7 des Zwischenbehälters 6 erstreckende Längsachse A1 drehbar gelagert. Die Ganghöhe H der Tonerförderwendel 10 nimmt vom ersten Ende 5 des Zwischenbehälters 6 zum zweiten Ende 7 des Zwischenbehälters 6 ab. An der Unterseite des Zwischenbehälters 6 befindet sich eine Tonerdosierwelle 8, die um ihre Längsachse A2 drehbar gelagert ist.

Um den Toner 4 in Richtung des Pfeils R in Querrichtung durch den Zwischenbehälter 6 zu befördern, wird die Tonerförderwendel 10 um ihre Längsachse A1 gedreht, wodurch der Toner vom ersten Ende 5 des Zwischenbehälters 6 zum zweiten Ende 7 des Zwischenbehälters 6 geschoben wird. Da die Ganghöhe H der Tonerförderwendel 10 entlang der Förderrichtung R abnimmt, nimmt auch die Querfördergeschwindigkeit über die Förderstrecke vom ersten Ende 5 zum zweiten Ende 7 des Zwischenbehälters 6 ab. Auf diese Weise wird eine Tonerverteilung V im Zwischenbehälter 6 erziehlt, bei der die im Zwischenbehälter 6 vorrätige Menge an Toner 4 vom ersten Ende 5 zum zweiten Ende 7 des Zwischenbehälters 6 abnimmt. Dadurch wird die Gefahr eines Tonerstaus verringert und gleichzeitig einer Tonerverarmung im Bereich des zweiten Endes 7 des Zwischenbehälters 6 vorgebeugt.

Fig. 2 zeigt ein zweites Ausführungsbeispiel der Erfindung. Auch hier ist eine Vorrichtung zur Querförderung von Toner 4 gezeigt. Elemente, die identisch zu Elementen der Fig. 1 sind, tragen hier dieselben Bezugszeichen wie in Fig. 1. Anstelle der Tonerförderwendel 10 von Fig. 1 erstreckt sich bei diesem Ausführungsbeispiel zwischen dem ersten Ende 5 und dem zweiten Ende 7 des Zwischenbehälters 6 eine Tonerförderwendel 12, deren Dicke D vom ersten Ende 5 zum zweiten Ende 7 des Zwischenbehälters 6 abnimmt. Die Wirkung dieser abnehmenden Dicke B der Tonerförderwendel 10 ist ähnlich wie die abnehmende Ganghöhe H der Tonerförderwendel 10 von Fig. 1. Sie sorgt für eine vom ersten Ende 5 zum zweiten Ende 7 abnehmende Querfördergeschwindigkeit. Dadurch wird auch hier eine Tonerverteilung V im Zwischenbehälter 6 erzielt, die vom ersten Ende 5 zum zweiten Ende 7 des Zwischenbehälters 6 abnimmt. Die erzielte Wirkung ist wie bei dem ersten Ausführungsbeispiel nach Fig. 1.

Die Figuren 3 und 4 zeigen Bestandteile einer Vorrichtung zur mechanischen Kopplung der Querfördereinrichtung mit der Dosiereinrichtung (siehe Fig. 1, Fig. 2). Der obere Teil (Fig. 3) und der untere Teil (Fig. 4) der Kopplungseinrichtung sind über ein Pleuel 14 verbunden. Der Pleuel 14 ist durch ein Gelenk 22 mit dem oberen Teil und durch ein Gelenk 24 mit dem unteren Teil verbunden. Der obere Teil hat einen Mitnehmer 16 zum Antreiben der Tonerförderwendel 10, 12 gemäß Fig. 1 bzw. 2, der über einen Mitnehmerhebelarm 18 am oberen Teil des Pleuels 14 angelenkt. Der Mitnehmer 16 ist am Hebelarm 18 durch einen Freilauf 20 gelagert. Der untere Teil wird durch die Tonerdosierwelle 8 gebildet, die durch das Gelenk 24 in bezug auf ihre Drehachse A2 durch den unteren Teil des Pleuels 14 exzentrisch angetrieben wird. Durch Einstellung der Hebelarmlänge D1 und des Mitnehmerarms 18 und/oder des Exzenterhubs D2 des Pleuels 14 läßt sich das Verhältnis zwischen der in Querrichtung pro Zeiteinheit geförderten Menge des Toners 4 und der pro Zeiteinheit dosiert abgegebene Menge des Toners 4 einstellen. Der Mitnehmer 16 dient zum Antrieb der Tonerförderwendel 10 (Fig. 1) bzw. der Tonerförderwendel 12 (Fig. 2). Die Einstellung der Hebelarmlänge D1 und des Exzenterhubs D2 kann sowohl abgestuft als auch stufenlos erfolgen.

In Figur 5 ist eine elektronische Steuerung 23 gezeigt, mit der eine Wirkverbindung (Kopplung) zwischen Elementen zur Querförderung des Toners und Elementen zur Dosierung des Toners erfolgen kann. Sie ist dazu mit einem Antriebsmotor 24 zur Querförderung des Toners und mit einem Motor 25 zur Dosierung des Toners verbunden. Die Steuerung 23 erhält von einer Eingabestation 26 Signale über die Art des Toners. Umfassen diese Signale beispielsweise charakteristische Daten über die Dichte des Toners und/oder über die Korngröße des Toners, so berechnet die Steuerung 23 eine geeignete Querförderrate und/oder Dosiermenge und steuert die Motoren 24, 25 entsprechend an. Für bestimmte, vordefinierte Standard-Toner entnimmt die Steuerung 23 geeignete Querförder- und Dosierwerte direkt aus einem vorbelegten Speicher 27.

Die Eingabestation 26 kann so ausgebildet sein, daß sie von einem Operator bedient wird, beispielsweise ein menügeführtes Bedienfeld, oder mit einem Sensor verbunden sein, der die Art eines in der Tonerbox befindlichen Toners detektiert.

### Bezugszeichenliste

- 2: Tonerbox
- 4: Toner
- 6: Zwischenbehälter
- 8: Tonerdosierwelle
- 10: Tonerförderwendel
- 12: Tonerförderwendel
- 14: Pleuel
- 16: Mitnehmer
- 18: Mitnehmerhebelarm
- 20: Freilauf
- 22: Gelenk
- 23: Steuerung
- 24: Antriebsmotor zur Querförderung
- 25: Antriebsmotor zur Dosierung
- 26: Eingabemittel
- 27: Speicher für Ansteuerwerte
- A1: Drehachse der Tonerförderwendel
- A2: Drehachse der Tonerdosierwelle
- D1: Hebelarmlänge des Mitnehmerhebelarms
- D2: Exzenterhub des Pleuels
- B: Schreibbreite/Förderstrecke
- V: Tonerverteilung
- R: Tonerförderrichtung
- H: Ganghöhe
- D: Dicke
- D1: Hebelarmlänge
- D2: Exzenterhub

## Patentansprüche

1. Entwicklerstation mit einer Querfördereinrichtung (10, 16; 12, 16) und einer Dosiereinrichtung (8, 14), die von einem Zwischenbehälter (6) gespeist wird, wobei eine Tonerbox (2) an einem ersten Ende (5) des Zwischenbehälters in den Zwischenbehälter (6) mündet und Toner (4) in dem Zwischenbehälter (6) in einer Förderrichtung quer zur Vorschubrichtung eines mit Toner (4) zu versehenden Trägermaterials über die gesamte Schreibbreite (B) vom ersten Ende (5) zu einem zweiten Ende (7) des Zwischenbehälters (6) über eine Förderstrecke gefördert und mittels der Dosiereinrichtung (8, 14) dosiert auf das Trägermaterial abgegeben wird, **dadurch gekennzeichnet daß** das Verhältnis von in Querrichtung je Zeiteinheit geförderten Menge des Toners (4) und der je Zeiteinheit dosiert abgegebenen Menge des Toners (4) einstellbar ist.

2. Entwicklerstation nach Anspruch 1, wobei die Querfördergeschwindigkeit des Toners (4) über die sich von der Tonerbox (2) aus in Querrichtung erstreckende Förderstrecke (3) abnimmt.

3. Entwicklerstation nach Anspruch 1 oder 2, wobei die Querfördereinrichtung (10, 16; 12, 16) eine durch einen Mitnehmer (16) angetriebene Tonerförderwendel (10; 12) enthält.

4. Entwicklerstation nach Anspruch 3, wobei die Ganghöhe (H) der Tonerförderwendel (10) über die sich von der Tonerbox (2) aus in Querrichtung erstreckende Förderstrecke (5) abnimmt.

5. Entwicklerstation nach einen der vorhergehenden Ansprüche, wobei die Dicke (D) der Tonerförderwendel (12) über die sich von der Tonerbox (2) aus in Querrichtung erstreckende Förderstrecke (3) abnimmt.

6. Entwicklerstation nach Anspruch 1, wobei die Ganghöhe (H) und die Dicke (D) der Tonerförderwendel (10; 12) über die sich von der Tonerbox (2) aus in Querrichtung erstreckende Förderstrecke (3) abnehmen.

7. Entwicklerstation nach einen der vorhergehenden Ansprüche, wobei die Dosiereinrichtung (8, 14) eine durch ein Pleuel (14) angetriebene Tonerdosierwelle (8) enthält.

8. Entwicklerstation nach Anspruch 7, wobei die Querfördereinrichtung (10, 16; 12, 16) und die Dosiereinrichtung (8, 14) miteinander über einen Mitnehmerhebelarm (18) und ein Gelenk (22) gekoppelt sind.

9. Entwicklerstation nach einem der Ansprüche 7 oder 8, wobei das Verhältnis von der in Querrichtung je Zeiteinheit geförderten Menge des Toners (4) und der je Zeiteinheit dosiert abgegebenen Menge des Toners (4) durch eine einstellbare Hebelarmlänge (D1) des Mitnehmerhebelarms (18) und/oder einen einstellbaren Exzenterhub (D2) des Pleuels (14) einstellbar ist.

10. Entwicklerstation nach Anspruch 9, wobei die Hebelarmlänge (D1) und/oder der Exzenterhub (D2) stufenlos einstellbar sind.

11. Entwicklerstation nach Anspruch 9, wobei die Hebelarmlänge (D1) und/oder der Exzenterhub (D2) abgestuft einstellbar sind.

12. Entwicklerstation nach einem der vorhergehenden Ansprüche, **dadurch gekennzeichnet, daß** eine mechanische Wirkverbindung zwischen Querfördereinrichtung (10, 16; 12, 16) und der Dosiereinrichtung (8, 14) vorgesehen ist.

13. Entwicklerstation nach einem der vorhergehenden Ansprüche, **dadurch gekennzeichnet daß** eine elektronische Wirkverbindung zwischen Querfördereinrichtung (10, 16; 12, 16) und der Dosiereinrichtung (8, 14) vorgesehen ist.

14. Entwicklerstation nach Anspruch 13, **dadurch gekennzeichnet, daß** eine elektronische Steuereinrichtung (23) vorgesehen ist, die von einer Eingabestation (26) Signale über die Art des Toners enthält und die daraus Ansteuersignale für ein Element zur Tonerquerförderung (24) und für ein Element zur Tonerdosierung (25) bildet.

15. Entwicklerstation nach einem der vorhergehenden Ansprüche, **dadurch gekennzeichnet, daß** der Zwischenbehälter (6) ein Entwicklergemisch aus Toner (4) und Trägerteilchen enthält.

## Claims

1. Developer station comprising a cross-conveyance means (10, 16; 12, 16) and a dosing means (8, 14) which is supplied from an intermediate receptacle (6), a toner box (2) opening into the intermediate receptacle (6) at a first end (5) of the intermediate receptacle, and toner (4) in the intermediate receptacle (6) being conveyed in a conveying direction transverse to the feed direction of a carrier material to be provided with toner (4) over a conveyance path across the entire printing width (B) from the first end (5) to a second end (7) of the intermediate receptacle (6) and being released onto the carrier material in a dosed manner by the dosing means (8, 14), **characterized in that** the ratio of the amount of toner (4) that is conveyed transversely per unit of time relative to the amount of the toner (4) that is released in a dosed manner per unit of time is adjustable.

2. Developer station according to claim 1, wherein the cross-conveyance speed of the toner (4) decreases over the conveyance path (B) extending transversely from the toner box (2).

3. Developer station according to claim 1 or 2, where the cross-conveyance means (10, 16; 12, 16) includes a toner conveyor helix (10; 12) driven by a driver (16).

4. Developer station according to claim 3, wherein the pitch (H) of the toner conveyor helix (10) decreases over the conveyance path (B) extending transversely from the toner box (2).

5. Developer station according to one of the preceding claims, wherein the thickness (D) of the toner conveyor helix (12) decreases over the conveyance path (B) extending transversely from the toner box (2).

6. Developer station according to claim 1, wherein the pitch (H) and the thickness (D) of the toner conveyor helix (10; 12) decrease over the conveyance path (B) extending transversely from the toner box (2).

7. Developer station according to one of the preceding claims, where the dosing means (8, 14) includes a toner dosing shaft (8) that is driven by a connecting rod (14).

8. Developer station according to claim 7, wherein the cross-conveyance means (10, 16; 12, 16) and the dosing means (8, 14) are coupled to one another by means of a driver lever arm (18) and a joint (22).

9. Developer station according to one of the claims 7 or 8, wherein the ratio of the amount of the toner (4) conveyed transversely per unit of time and the amount of the toner (4) released in a dosed manner per unit of time can be adjusted by means of an adjustable lever arm length (D1) of the driver lever arm (18) and/or an adjustable throw of eccentric (D2) of the connecting rod (14).

10. Developer station according to claim 9, wherein the lever arm length (D1) and/or the throw of eccentric (D2) are continuously adjustable.

11. Developer station according to claim 9, wherein the lever arm length (D1) and/or the throw of eccentric (D2) are adjustable in a stepped manner.

12. Developer station according to one of the preceding claims, **characterized in that** a mechanical interactive connection is provided between the cross-conveyance means (10, 16; 12, 16) and the dosing means (8, 14).

13. Developer station according to one of the preceding claims, **characterized in that** an electronic interactive connection is provided between the cross-conveyance means (10, 16; 12, 16) and the dosing means (8, 14).

14. Developer station according to claim 13, **characterized in that** an electronic control means (23) is provided which receives from an input station (26) signals about the type of the toner and which forms control signals therefrom for an element for toner cross-conveyance (24) and for an element for toner dosing (25).

15. Developer station according to one of the preceding claims, **characterized in that** the intermediate receptacle (6) contains a developer mixture of toner (4) and carrier particles.

## Revendications

1. Station de développement comportant un dispositif d'alimentation transversale (10, 16 ; 12, 16) et un dispositif de dosage (8, 14) qui est alimenté depuis un réservoir intermédiaire (6), dans laquelle une boîte de toner (2) débouche à une première extrémité (5) du réservoir intermédiaire dans le réservoir intermédiaire (6), et du toner (4) se trouvant dans le réservoir intermédiaire (6) d'un dispositif d'alimentation est introduit transversalement au sens de déplacement d'un matériau de support doté de toner sur une section d'alimentation sur toute la largeur d'écriture (B), depuis la première extrémité (5) jusqu'à une seconde extrémité (7) du réservoir intermédiaire (6), et est déposé sur le matériau de support de façon dosée au moyen du dispositif de dosage (8, 14), **caractérisé en ce que** le rapport entre la quantité de toner (4) alimentée transversalement par unité de temps, et la quantité de toner (4) délivrée de façon dosée, est réglable.

2. Station de développement selon la revendication 1, dans laquelle la vitesse d'alimentation transversale du toner (4) diminue sur la section d'alimentation (B) s'étendant transversalement depuis la boîte de toner (2).

3. Station de développement selon la revendication 1 ou 2, dans laquelle le dispositif d'alimentation transversale (10, 16 ; 12, 16) contient une hélice d'alimentation en toner (10 ; 12) entraînée par un dispositif d'entraînement (16).

4. Station de développement selon la revendication 3, dans laquelle le pas (H) de l'hélice d'alimentation en toner (10) diminue sur la section d'alimentation (B) s'étendant transversalement depuis la boîte de toner (2).

5. Station de développement selon l'une des revendications précédentes, dans laquelle l'épaisseur (D) de l'hélice d'alimentation en toner (12)diminue sur la section d'alimentation (B) s'étendant transversalement depuis la boîte de toner (2).

6. Station de développement selon la revendication 1, dans laquelle le pas (H) et l'épaisseur (D) de l'hélice d'alimentation en toner (10 ; 12) diminuent sur la section d'alimentation (B) s'étendant transversalement depuis la boîte de toner (2).

7. Station de développement selon l'une des revendications précédentes, dans laquelle le dispositif de dosage (8, 14) contient une hélice de dosage en toner (8) entraînée par une bielle (14).

8. Station de développement selon la revendication 7, dans laquelle le dispositif d'alimentation transversale (10, 16 ; 12, 16) et le dispositif de dosage (8, 14) sont couplés entre eux par un bras de levier (18) du dispositif d'entraînement, et par une articulation (22).

9. Station de développement selon l'une des revendications 7 ou 8, dans laquelle le rapport entre la quantité de toner (4) alimentée transversalement par unité de temps, et la quantité de toner (4) délivrée de façon dosée par unité de temps, peut être réglé par une longueur (D1) réglable du bras de levier (18) du dispositif d'entraînement et/ou par un moyen excentrique réglable (D2) de la bielle (14).

10. Station de développement selon la revendication 9, dans laquelle la longueur (D1) du bras de levier et/ou le moyeu excentrique (D2) peuvent être réglés de façon continue.

11. Station de développement selon la revendication 9, dans laquelle la longueur (D1) du bras de levier et/ou le moyeu excentrique (D2) peuvent être réglés de façon discontinue.

12. Station de développement selon l'une des revendications précédentes, **caractérisée en ce qu'**il est prévu une liaison active mécanique entre le dispositif d'alimentation transversale (10, 16 ; 12, 16) et le dispositif de dosage (8, 14).

13. Station de développement selon l'une des revendications précédentes, **caractérisée en ce qu'**il est prévu une liaison active électronique entre le dispositif d'alimentation transversale (10, 16 ; 12, 16) et le dispositif de dosage (8, 14).

14. Station de développement selon la revendication 13, **caractérisée en ce qu'**il est prévu un dispositif de commande électronique (23) qui contient des signaux relatifs au type de toner provenant d'une station d'introduction (26), et qui forme à partir de là des signaux de commande pour un élément destiné au dispositif d'alimentation transversale en toner (24) et pour un élément destiné au dispositif de dosage de toner (25).

15. Station de développement selon l'une des revendications précédentes, **caractérisée en ce que** le réservoir intermédiaire (6) contient un mélange de développement constitué de toner et de particules de support.
